# EUROPÄISCHE PATENTSCHRIFT

(11) **EP 0 785 325 B1**
(45) Veröffentlichungstag und Bekanntmachung des Hinweises auf die Patenterteilung: **01.09.1999**
(21) Anmeldenummer: 96119744.9
(22) Anmeldetag: 10.12.1996
(51) Int. Cl.: E05B 49/00, E05B 47/06

(54) **Schloss mit Identträger-Aktivierung**
Lock activated by an identity carrier
Serrure activée par un porteur d'identité

(30) Priorität: 20.01.1996 DE 19601959
(43) Veröffentlichungstag der Anmeldung: 23.07.1997
(73) Patentinhaber: Diehl Ident GmbH, 90478 Nürnberg (DE)
(72) Erfinder: Gumbrecht, Bernhard, 90489 Nürnberg (DE); Becke, Gerhard, 91301 Forchheim (DE); Günther, Andreas, 91230 Happurg (DE); Plasberg, Georg, Dr., 90562 Kalchreuth (DE)
(74) Vertreter: Hofmann, Gerhard, Dipl.-Ing. Patentassessor

(56) Entgegenhaltungen:
- WO-A-93/25987
- FR-A- 2 628 471
- US-A- 4 761 644

## Beschreibung

Die Erfindung betrifft ein Schloß gemäß dem Oberbegriff des Anspruches 1, wie es etwa aus der FR 2 628 471 A bekannt ist. Dort ist eine Inbetriebnahme aus einem leistungsarmen Standby-Betrieb dadurch realisiert, daß ein im Schloß enthaltener Sender aktiviert wird, wenn eine Person das Schloß benutzen will und dafür eine Handhabe betätigt. Ein Berührungssensor spricht auf das Berühren der Handhabe oder ein Bewegungssensor auf die Bewegung der Handhabe an, wodurch der Sender aktiviert wird, um einen elektronischen Schlüssel zu aktivieren, den die das Schloß betätigende Person bei sich trägt. Dadurch wird nun ein Sender im Schlüssel eingeschaltet, und die Antenne des Schlosses wird auf Empfang umgeschaltet. Wenn der Schlüssel auf diese vom Schloß ausgehende Abfrage jetzt mit dem, in Bezug auf eine Vorgabe im Schloß, korrekten Codesignal antwortet, wird im Schloß eine mechanische Kupplung elektrisch aktiviert, um nun über weitere Betätigung der Handhabe den Sperrmechanismus des Schlosses manuell öffnen zu können. Nachteilig bei dieser Lösung ist allerdings vor allem der handhabungstechnische Aufwand, die Handhabe des Schlosses erst definiert betätigen zu müssen, damit das Schloß zunächst Sendekontakt zum Schlüssel aufnehmen und danach zur Verarbeitung der dann vom Schlüssel ausgesendeten Identinformation auf Empfang umschalten kann.

Ein ähnliches Schloß mit Identträger-Aktivierung ist in der nicht-vorveröffentlichten DE 44 38 832 A beschrieben. Dort schränkt allerdings eine ständige Funktionsbereitschaft des Lesegerätes und des ihm nachgeschalteten Prozessors zur Abfrage und Auswertung des Codes eines etwa in die Nähe des Schlosses gelangenden Identträgers die Lebensdauer einer für den Betrieb des Schlosses erforderlichen Batterie stark ein, wenn das Schloß nicht autark, also nicht netzbetrieben sondern batteriebetrieben arbeitet. Außerdem kann erwartet werden, daß die Marktakzeptanz eines solchen codegesicherten Schlosses sich dadurch noch steigern läßt, daß nur im Bedarfsfalle - also nicht ständig - ein Hochfrequenz-Lesefeld vom Schloß abgestrahlt wird.

Vorliegender Erfindung liegt deshalb die technische Problematik zugrunde, ein mittels eines Identträgers berührungslos aktivierbares Schloß gattungsgemäßer Art noch funktionaler auszulegen.

Diese Aufgabe ist erfindungsgemäß dadurch gelöst, daß ein Schloß nach dem Oberbegriff des Hauptanspruches zusätzlich gemäß dessen Kennzeichnungsteil ausgelegt ist.

Im Rahmen dieser Lösung, die dann im Patentanspruch 2 noch näher konkretisiert ist, verharrt das elektronische Schloß normalerweise in Funktionsbereitschafts-Ruhestellung, also in einem Standby-Betrieb, in welchem kein Hochfrequenz-Lesefeld abgestrahlt wird. Mangels Aufnahmemöglichkeit eines Ident-Codes muß somit auch der Auswerte- und Steuerungs-Prozessor im Schloß zunächst noch nicht arbeiten. Die Antenne des Lesegerätes im Schloß, die an sich dem Abstrahlen des durch einen Transponder im Identträger zu bedämpfenden Lesefeldes dient, wirkt gemäß vorliegender Erfindung nun also zunächst als Empfangsantenne für einen Wekkempfänger. Der liefert ein Einschaltkommando für die Funktionsbereitschaft von Lesegerät und Prozessor, sobald er über diese Lesegerät-Antenne Hochfrequenzkontakt zu einem Wecksender hat, mit dem der Identträger zusätzlich zu seinem Code-Transponder ausgestattet ist. Jener Sender ist an die nun als Sendeantenne dienende Koppelspule des Transponders angeschlossen.

Der volle Betrieb mit Abstrahlen des Lesefeldes setzt also erst ein, wenn sich der Wecksender eines Identträgers dem Weckempfänger im Schloß bis auf Auffaßnähe angenähert hat. Das dadurch eingeschaltete Lesefeld schaltet im Identträger den Wecksender ab. Es aktiviert in gewohnter Weise den Transponder, um den in den Identträger eingespeicherten Ident-Code durch Amplitudenmodulation des Feldes an das Lesegerät zu übertragen. Wenn dieser vom Lesegerät aufgenommene Code mit einem beim Lesegerät, vorzugsweise in einem nicht-flüchtigen Speicher, abgelegten Vergleichscode in vorgegebener Weise übereinstimmt, wird vom Prozessor ein elektromechanischer Wandler zum Ankuppeln des Gestänges eines außerhalb der Tür zugänglichen Betätigungselementes an die Riegel-Fallen-Mechanik des Schlosses freigegeben; andernfalls läßt die Handhabe sich, ohne mechanische Einwirkung auf den Schließmechanismus, frei durchdrehen. Allerdings ist es zweckmäßig, mit der Betätigung dieser Handhabe das Auslösen eines Einschaltsignales zum Lesegerät für den Fall zu koppeln, daß die Freigabe des externen Öffnungs- und Schließvorganges der Tür auch mittels eines Identträgers ohne aktive Weckeinrichtung ermöglicht werden soll, beispielsweise nach Ausfall des Wecksenders wegen Erschöpfung seines Energiespeichers im Identträger.

Was die Codierung und die Funktion des Schlosses im übrigen betrifft, wird auf DE 44 38 832 A verwiesen.

Zusätzliche Alternativen und Weiterbildungen sowie weitere Merkmale und Vorteile dieser Zusatz - der Erfindung ergeben sich aus den weiteren Ansprüchen und, auch unter Berücksichtigung der abschließenden Darlegungen in der Zusammenfassung, aus nachstehender Beschreibung eines in der Zeichnung unter Beschränkung auf das Wesentliche nach Art eines Blockschaltbildes stark abstrahiert skizzierten bevorzugten schaltungstechnischen Realisierungsbeispiels zur erfindungsgemäßen Lösung. Die einzige Figur der Zeichnung zeigt die periphere Beschaltung eines Prozessors für die vom Identträger aus aktivierbare Funktionsbereitschaft eines Schlosses.

Ein Türblatt ist, etwa unter der Blende seines Beschlages, mit einem berührungslos freischaltbaren elektronischen Schloß 13 ausgestattet, wie in der eingangs zitierten Hauptanmeldung näher erläutert. Zum Öffnen der Tür von außen kann die Falle 14 mittels eines Riegels 15 aus dem Schließblech des Türrahmens zurückgezogen werden, wenn und solange eine hier als Drehknopf dargestellte Handhabe 16 damit über eine elektromechanische Kupplung 18 im Gestäge 17 in Drehverbindung gebracht ist. Das Einrücken der Kupplung 18 erfolgt vorzugsweise mittels eines motorischen Wandlers 19, sobald und solange ein Freigabesignal 23 von einem Mikro-Prozessor 30 an eine Treiberschaltung 31 für den Betrieb des Wandlers 19 geliefert wird. Das ist der Fall, wenn von einem Identträger 25, den eine zum Öffnen der Tür befugte Person bei sich trägt, ein Lesegerät 26 über eine Antenne 27 mit einem, zur Kontrolle auch im Speicher 28 abgelegten, Autorisierungs-Code 29 gespeist wird.

Um die Kapazität einer Batterie 38, aus der die beschriebenen Funktionen des Schlosses 13 gespeist werden, zu schonen, ist das Schloß 13 in der Ruhefunktion (bis auf einen Standby-Zustand minimalen Leistungserfordernisses) abgeschaltet. Der Identträger 25 ist mit einem Energiespeicher 50 zum Betrieb eines Wecksenders 51 ausgestattet. Beim Energiespeicher 50 kann es sich um eine Primärzelle wie eine Knopfbatterie oder um eine Sekundärzelle wie einen solarstromgespeisten physikalischen oder chemischen Ladungsspeicher (Kondensator bzw. Batterie) handeln. Es kann vorgesehen sein, im Versorgungsweg für den Wecksender 51 einen Schalter 52 vorzusehen. Über den kann dann der Wecksender 51 bedarfsweise z. B. mittels spezifischer Druckausübung auf den Identträger 25 eingeschaltet werden, um den Speicher 50 nicht ständig zu belasten. Jedenfalls liefert der in Betrieb befindliche Wecksender 51 periodisch ein impulsförmiges Einschaltkommando 53, das typisch jeweils aus einer abklingenden Hochfrequenzschwingung von etwa gleicher Frequenz wie der des Lesefeldes 54 besteht. Dadurch kann es über die auf Resonanz abgestimmte Koppelspule des Transponders 56 im Identträger abgestrahlt und über die ebenfalls auf Resonanz abgestimmte Spule der Lesegerät-Antenne 27 empfangen werden, so daß für die Beendigung des Standby-Zustandes kein zusätzlicher Antennenaufwand anfällt. Sobald der Weckempfänger 55 das Lesegerät 26 eingeschaltet hat und jenes folglich das Lesefeld 54 abstrahlt, wird im von diesem Lesefeld 54 erfaßten Identträger 25 der passive Transponder 56 mittels aus dem Lesefeld 54 induktiv entnommener Energie in Betrieb gesetzt, um den Wecksender 51 abzuschalten und das Lesefeld 54 dann im Rhythmus eines in den Identträger 25 eingespeicherten binärcodierten Ident-Codes 29 zu bedämpfen. Das wird vom Lesegerät 26 als Amplitudenmodulation des Lesefeldes 54 demoduliert und als aktueller Ident-Code 29 in den Prozessor 30 eingespeist.

Wegen Einzelheiten der Codierung und der Codeüberprüfung wird wiederum auf DE 44 38 832 A verwiesen. Jedenfalls kann man nun mittels der Handhabe 16 wegen eingerückter Kupplung 18 den Riegel 15 (und damit beim Öffnen auch die Falle 14) betätigen, wenn der Code-Vergleich 29-29 im Prozessor 30 positiv verläuft. Der Kupplungs-Treiber 31 wird allerdings vorsorglich nach kurzer Zeitspanne zurückgeschaltet, um sicherheitshalber das Schloß 13 nicht in Funktion zu belassen; danach muß erneut eine Abfrage des Transponders 36 erfolgen.

Während jeden Auslesens eines Codes 29 mittels des Lesefeldes 54 ist der Wecksender 51 also abgeschaltet, um keine Störungen (etwa infolge eines periodisch überlagerten Einschaltkommandos 53) entstehen zu lassen. Erst bei Verschwinden des von der Schloß-Antenne 27 abgestrahlten Lesefeldes 54, bzw. außerhalb dessen Reichweite, wenn also der Transponder 56 nicht mehr arbeitet, schaltet der Wecksender 51 im Identträger 25 wieder ein (ggf. bei zusätzlicher Betätigung des Schalters 52). Der Prozessor 30 kann ferner mit einer (internen oder externen) Zeitschaltung 58 ausgestattet sein, die das Schloß 13 wieder in den Standby- oder Schlafzustand rückversetzt und damit das Lesefeld 54 abschaltet, wenn eine vorgegebene Zeitspanne ab Erscheinen eines über Funk ausgelösten Einschaltkommandos 53 oder eines manuell ausgelösten Einschaltsignales 57 verstrichen ist.

Wenn die Funktion des Wecksenders 51 gestört ist, so daß der Weckempfänger 55 nicht angesprochen werden kann, etwa wegen erschöpften Speichers 50 im Identträger 25, ist es an sich nicht möglich, das Lesefeld 54 über die Schloß-Antenne 27 abzustrahlen und durch Abrufen des Berechtigten-Codes 29 die Handhabe 16 kinematisch an das Schloßgestänge 17 mit Falle 14 und Riegel 15 anzukoppeln. Um dennoch das Lesegerät 26 und den Prozessor 30 für die Berechtigungs-Überprüfung in Betrieb zu setzen, ist ein von außerhalb der Tür bedienbarer Notschalter 42 vorgesehen, der anstelle des auf das Einschaltkommando 53 ansprechenden Weckempfängers 55 ein Einschaltsignal 57 an den Prozessor 30 liefert, um das Lesefeld 54 zum Abfragen eines gerade in die Nähe verbrachten Identträgers 25 abzustrahlen. Zweckmäßigerweise ist dieser Notschalter 42 mit der von außerhalb der Tür zu betätigenden Handhabe 16 gekoppelt, weil jemand, der durch die Tür eintreten will, zwangsläufig versucht, diese zum Öffnen der Tür vorgesehene Handhabe 16 zu betätigen. Bei fehlendem Einschaltkommando 53 für den Prozessor 30 ist die Kupplung 18 aber nicht eingerückt, so daß die Handhabe 16 leer durchdreht. Dabei wird jedoch nun der Notschalter 42, etwa ein Reed-Schalter von einem mit der Handhabe 16 verschwenkbaren Permanentmagneten, betätigt und so manuell das Not-Einschaltsignal 57 ausgelöst, um das Lesefeld 54 zur Identträger-Abfrage abzustrahlen. Auf diese Weise ist das Schloß 13 auch mittels eines passiven, nämlich nicht mit Wecksender 51 ausgestatteten, Identträgers 25 bedienbar - nun allerdings nicht berührungslos, sondern erst nach Aktivierung des Prozessors 30 über das nun manuell ausgelöste Einschaltsignal 57.

## Patentansprüche

1. Schloß (13) mit einer Antenne (27) für eine, auf eine funkgesteuerte Weck-Umschaltung hin erfolgende, kontaktlose Kommunikation zwischen einem Transponder (56) in einem externen Identträger (25) und einem schloßinternen Lesegerät (26), zum Ankuppeln einer extern betätigbaren Handhabe (16) an die Schließ- und Öffnungs-Mechanik einer mit diesem Schloß (13) ausgestatteten Tür bei Vorliegen eines Berechtigungs-Codes (29),
**dadurch gekennzeichnet,**
daß das Schloß (13) mit einem Weckempfänger (55) für das Einschaltkommando (53) eines, im Identträger (25) zusätzlich zum Transponder (56) vorhandenen, Wecksenders (51) ausgestattet ist, wodurch das Schloß für eine leistungsarme Funktionsbereitschafts-Ruhestellung ausgelegt ist, aus der die funkgesteuerte Weck-Umschaltung erfolgt.

2. Schloß nach Anspruch 1,
**dadurch gekennzeichnet,**
daß es normalerweise die Funktionsbereitschafts-Ruhestellung einnimmt, in welcher sein Lesegerät (26) kein Hochfrequenz-Lesefeld (54) über seine Antenne (27) zum Auslösen eines Ident-Codes im Identträger (25) abstrahlt, und in welcher somit auch ein Auswerte- und Steuerungs-Prozessor (30) im Schloß (13) nicht arbeitet, währenddessen die Lesegerät-Antenne (27) als Empfangsantenne für ein etwaiges Einschaltkommando (53) vom Wecksender (51) im Identträger (25) an den Weckempfänger (55) im Schloß (13) dient.

3. Schloß nach Anspruch 2,
**dadurch gekennzeichnet,**
daß der Weckempfänger (55) an die selbe Antenne (27) wie ein Lesegerät (26) für den im Identträger (25) abgespeicherten Berechtigungs-Code (29) angeschlossen ist.

4. Schloß nach Anspruch 2 oder 3,
**dadurch gekennzeichnet,**
daß der Wecksender (51) an die Koppelspule des Lesegerätes (26) angeschlossen ist.

5. Schloß nach Anspruch 2, 3 oder 4,
**dadurch gekennzeichnet,**
daß der Wecksender (51) bei Anwesenheit des Identträgers (25) im Lesefeld (54) abgeschaltet ist.

6. Schloß nach einem der Ansprüche 2 bis 5,
**dadurch gekennzeichnet**,
daß das Einschaltkommando (53) ein periodisch ausgelöster, abklingender Hochfrequenzimpuls mit etwa gleicher Grundfrequenz, wie derjenigen des Lesefeldes (54), ist.

7. Schloß nach Anspruch 6,
**dadurch gekennzeichnet**,
daß der Wecksender (51) abschaltet, wenn nach Abklingen seines periodisch ausgelösten Einschaltkommandos (53) an der Koppelspule des Identträger-Transponders (56) noch die Hochfrequenz aus dem Lesefeld (54) ansteht.

8. Schloß nach einem der vorangehenden Ansprüche,,
**dadurch gekennzeichnet**,
daß die Auslösung eines Einschaltsignales (57) über einen manuell betätigbaren Notschalter (42) vorgesehen ist.

9. Schloß nach Anspruch 8,
**dadurch gekennzeichnet**,
daß der Notschalter (42) funktional in Wirkverbindung mit der Handhabe (16) steht.

10. Schloß nach einem der vorangehenden Ansprüche,
**dadurch gekennzeichnet**,
daß der Prozessor (30) mit einer Zeitschaltung (58) zum Wieder-Abschalten des Lesefeldes (54) ausgestattet ist.

## Claims

1. Lock (13) with an antenna (27) for a non-contact communication, occurring in response to a remote-controlled ringing change-over, between a transponder (56) in an external identification carrier (25) and a reading device (26) inside the lock, for connecting an externally operated handle (16) to the closing and opening mechanism of a door fitted with this lock (13) in the presence of an authorization code (29),
**characterized in that**
the lock (13) is fitted with a ringing receiver (55) for the switch-on command (53) of a ringing transmitter (51) present in the identification carrier (25) in addition to the transponder (56), by means of which the lock is designed for a low-power idle stand-by position from which the remote-controlled ringing change-over takes place.

2. Lock according to Claim 1,
**characterized in that**
it normally assumes the idle stand-by position, in which its reading device (26) does not radiate a high-frequency read field (54) by way of its antenna (27) for releasing an identification code in the identification carrier (25), and in which consequently an evaluating and control processor (30) in the lock (13) does not work either; meanwhile the reading device's antenna (27) serves as receiving antenna for a possible switch-on command (53) from the ringing transmitter (51) in the identification carrier (25) to the ringing receiver (55) in the lock (13).

3. Lock according to Claim 2,
**characterized in that**
the ringing receiver (55) is connected to the same antenna (27) as a reading device (26) for the authorization code (29) stored in the identification carrier (25).

4. Lock according to Claim 2 or 3,
**characterized in that**
the ringing transmitter (51) is connected to the coupling coil of the reading device (26).

5. Lock according to Claim 2, 3 or 4,
**characterized in that**
the ringing transmitter (51) is switched off with the presence of the identification carrier (25) in the read field (54).

6. Lock according to one of Claims 2 to 5,
**characterized in that**
the switch-on command (53) is a periodically emitted, dying-out high-frequency pulse with approximately the same basic frequency as that of the read field (54).

7. Lock according to Claim 6,
**characterized in that**
the ringing transmitter (51) switches off when, after dying-out of its periodically emitted switch-on command (53), the high frequency from the read field (54) is still present at the coupling coil of the identification carrier's transponder (56).

8. Lock according to one of the preceding claims,
**characterized in that**
the release of a switch-on signal (57) is provided for by way of a manually operated emergency switch (42).

9. Lock according to Claim 8,
**characterized in that**
the emergency switch (42) is functionally in operative connection with the handle (16).

10. Lock according to one of the preceding claims,
**characterized in that**
the processor (30) is fitted with a time circuit (58) for switching the read field (54) off again.

## Revendications

1. Serrure (13) comportant une antenne (27) pour une communication sans contact, s'effectuant à la suite d'une commutation d'appel commandée par radio, entre un transpondeur (56) se trouvant dans un support d'identification (25) externe et un lecteur (26) interne à la serrure en vue de l'accouplement d'une poignée actionnable de l'extérieur au mécanisme de fermeture et d'ouverture d'une porte équipée de cette serrure (13), en présence d'un code d'autorisation (29), caractérisée en ce que la serrure (13) est équipée d'un récepteur d'appel (55) pour l'instruction de mise en marche (53) d'un émetteur d'appel (51) se trouvant dans le support d'identification (25) en supplément du transpondeur (56), ce qui fait que la serrure est conçue pour une position de repos et de veille de faible puissance, à partir de laquelle s'effectue la commutation d'appel commandée par radio.

2. Serrure selon la revendication 1, caractérisée en ce qu'elle prend normalement la position de repos et de veille, dans laquelle son lecteur (26) ne rayonne pas de champ de lecture à haute fréquence (54) par son antenne (27) en vue du déclenchement d'un code d'identification dans le support d'identification (25), et dans laquelle donc un processeur d'exploitation et de commande (30) dans la serrure (13) ne fonctionne pas non plus, tandis que l'antenne (27) du lecteur sert d'antenne de réception pour une éventuelle instruction d'enclenchement (53) par l'émetteur d'appel (51) dans le support d'identification (25), au récepteur d'appel (55) dans la serrure (13).

3. Serrure selon la revendication 2, caractérisée en ce que le récepteur d'appel (55) est connecté à la même antenne (27) qu'un lecteur (26) pour le code d'autorisation (29) mémorisé dans le support d'identification (25).

4. Serrure selon la revendication 2 ou 3, caractérisée en ce que l'émetteur d'appel (51) est connecté à la bobine de couplage du lecteur (26).

5. Serrure selon la revendication 2, 3 ou 4, caractérisée en ce que l'émetteur d'appel (51) est mis à l'arrêt en présence du support d'identification (25) dans le champ de lecture (54).

6. Serrure selon l'une des revendications 2 à 5, caractérisée en ce que l'instruction de mise en marche (53) est une impulsion de haute fréquence décroissante, déclenchée périodiquement, à peu près de même fréquence de base que celle du champ de lecture (54).

7. Serrure selon la revendication 6, caractérisée en ce que l'émetteur d'appel (51) est mis à l'arrêt lorsqu'après évanouissement de son instruction de mise en marche (53) déclenchée périodiquement, la haute fréquence provenant du champ de lecture (54) s'applique encore à la bobine de couplage du transpondeur à support d'identification (56).

8. Serrure selon l'une des revendications précédentes, caractérisée en ce qu'est prévu le déclenchement d'un signal de mise en marche (57) par un interrupteur de secours (42) actionnable manuellement.

9. Serrure selon la revendication 8, caractérisée en ce que l'interrupteur de secours (42) est en liaison active fonctionnelle avec la poignée (16).

10. Serrure selon l'une des revendications précédentes, caractérisée en ce que le processeur (30) est équipé d'un circuit de temps (58) pour la remise à l'arrêt du champ de lecture (54).
